# FASCICULE DE BREVET EUROPEEN

(11) **EP 3 431 691 B1**
(45) Date de publication et mention de la délivrance du brevet: **19.02.2020**
(21) Numéro de dépôt: 18183289.0
(22) Date de dépôt: 13.07.2018
(51) Int. Cl.: E06B 3/36, E06B 7/23, E05D 7/081, E06B 3/40

(54) **MENUISERIE À OUVRANT ARTICULÉ SUR PIVOT ET ÉTANCHÉITÉ LATÉRALE OPTIMISÉE**
FENSTER- ODER TÜRRAHMEN MIT ÜBER DREHZAPFEN VERBUNDENEM ÖFFNUNGSFLÜGEL, UND OPTIMIERTE SEITLICHE DICHTHEIT
JOINERY WITH HINGED OPENING ON PIVOT AND OPTIMISED LATERAL SEAL

(30) Priorité: 18.07.2017 FR 1756805
(43) Date de publication de la demande: 23.01.2019
(62) Demande divisionnaire de: 20150659.9
(73) Titulaire: Hydro Extruded Solutions AS, 0185 Oslo (NO)
(72) Inventeur: LEROY, Jerôme, 31190 Labruyère Dorsa (FR); PORTES, Mathieu, 31130 BALMA (FR)
(74) Mandataire: Ipside

(56) Documents cités:
- CN-U- 205 713 620
- DE-U1-202004 001 797
- DE-U1-202015 102 005
- GB-A- 2 046 820
- US-A- 5 117 587
- Sapa Building System: "performance 70 gti+ Porte grand trafic grandes dimensions Haute performance thermique", , 1 octobre 2015 (2015-10-01), XP055453421, Extrait de l'Internet: URL:https://www.sapabuildingsystem.com/glo balassets/france/produits/portes/performan ce-70-gti2/documentation-commerciale-p70-g ti.pdf?ts=636035729612770000/Download [extrait le 2018-02-22]

## Description

### Domaine de l'invention

L'invention appartient au domaine des menuiseries, plus particulièrement, mais non exclusivement celui des portes ou porte-fenêtres sur pivot utilisées pour fermer les ouvertures pratiquées dans la façade d'un bâtiment.

La présente invention vise une menuiserie à ouvrant articulé au niveau d'un montant de l'ouvrant selon une liaison pivot par rapport au dormant et dont l'étanchéité latérale est améliorée du côté de la liaison pivot entre l'ouvrant et le dormant.

### Etat de l'art

Actuellement, il existe différents types de dispositifs destinés à assurer l'étanchéité à l'eau d'une porte sur pivot comportant au moins un ouvrant et un dormant.

Pour les portes sur pivot, il est difficile de mettre en œuvre une bonne étanchéité latérale du côté pivot (ou articulation) tout en conservant le dispositif technique d'étanchéité et le dispositif de pivot dans l'épaisseur (le module) de la porte (65 mm), à cause de la rotation de l'ouvrant par rapport au dormant sur l'axe du pivot et des formes actuellement utilisées pour les profils du dormant et de l'ouvrant.

Ainsi, pour réaliser une étanchéité latérale du côté pivot tout en conservant le dispositif technique d'étanchéité et le dispositif de pivot dans l'épaisseur de la porte, les menuiseries classiques comportent généralement un dispositif d'étanchéité sous forme d'une ou plusieurs brosses conventionnellement fixées dans des rainures sur toute la hauteur de la partie latérales (le profil) du dormant ou de l'ouvrant, du côté pivot. De telles brosses sont fabriquées en matériaux adaptés, par exemple du polypropylène, et sont placées de sorte à ne pas gêner la rotation de l'ouvrant autour de l'axe de pivot et à ne pas être sujets à la dégradation par frottements. Un inconvénient d'un dispositif d'étanchéité avec une brosse est que ladite brosse ne permet pas d'obtenir des performances élevées en termes d'étanchéité. De plus, le montage de la brosse doit se faire avant l'assemblage de la menuiserie car elle est généralement glissée dans la rainure par une extrémité de celle-ci. Enfin, le dormant ou l'ouvrant demande des profils spécifiques afin de pouvoir monter la brosse sur sa périphérie.

Il existe donc un besoin d'améliorer l'étanchéité latérale du côté pivot d'une menuiserie à pivot.

Les documents DE 20 2015 102005 U1 et DE 20 2004 001797 U1 divulguent des menuiseries des portes sur pivots.

Le document US 5 117 587 A divulgue une menuiserie d'une porte à charnières.

### Exposé de l'invention

À cet effet, la présente invention vise une menuiserie selon la revendication 1.

Pour la suite de la description de la présente invention il est important de noter qu'un ouvrant et un dormant comportent généralement chacun un cadre formé de deux montants et deux traverses (supérieure et inférieure) aboutés les uns aux autres. La traverse inférieure du dormant et aussi parfois appelée seuil.

La compression du joint d'étanchéité selon un axe parallèle au plan d'ouverture lorsque ledit ouvrant obstrue l'ouverture du dormant, améliore l'étanchéité sur la hauteur de la menuiserie entre le montant du dormant et le montant de l'ouvrant qui sont du côté de la liaison pivot.

Le profil du montant de l'ouvrant correspond à la partie du montant de l'ouvrant face au dormant, plus précisément, lorsque l'ouvrant obture l'ouverture du dormant, on peut considérer que le profil du montant de l'ouvrant, s'il est plat, s'inscrit dans un plan perpendiculaire au plan d'ouverture tandis que deux faces opposées du montant sont reliées au profil du montant et, si elles sont planes, sont parallèles audit plan d'ouverture.

Un pivot supporte et guide un élément en rotation. Il doit être compris par liaison pivot, toute liaison qui n'utilise pas autre chose qu'un pivot pour réaliser la liaison. Une liaison par intermédiaire de paumelles ou charnières n'est pas une liaison pivot au sens de la présente invention. Par exemple une liaison entre des éléments maies et des éléments femelles coopérants de façon libre en rotation selon un même axe vertical, les éléments maies étant compris dans la traverse supérieure et la traverse inférieure, les éléments femelles étant compris dans un montant de l'ouvrant, de sorte que l'ouvrant pivote en rotation autour dudit axe vertical de rotation.

De manière générale la liaison pivot est toujours plus proche d'un des deux montants du dormant.

Suivant des modes de réalisation préférés, l'invention répond en outre aux caractéristiques suivantes, mises en œuvre séparément ou en chacune de leurs combinaisons techniquement opérantes.

Selon un mode de réalisation le joint d'étanchéité s'étend sur toute la hauteur respective du montant du dormant ou du profilé longitudinal entre la traverse supérieure et la traverse inférieure du dormant de la menuiserie.

Dans un mode de réalisation particulier, le joint d'étanchéité comporte une lèvre d'étanchéité flexible.

Dans un mode de réalisation particulier, le joint d'étanchéité est en élastomère. Un type d'élastomère préféré est l'élastomère éthylène-propylène-diène monomère (EPDM).

Dans un mode de réalisation particulier, les moyens d'étanchéité comportent en outre au moins une brosse fixée respectivement au montant du dormant ou au profilé longitudinal fixé audit montant du dormant, ladite brosse s'étendant longitudinalement sur au moins une partie de la hauteur respective du montant du dormant ou du profilé longitudinal de façon parallèle au joint d'étanchéité. La brosse est placée de sorte à ne pas gêner la rotation de l'ouvrant autour de l'axe de rotation de la liaison pivot et à ne pas être sujet à la dégradation par frottements.

Selon un exemple de réalisation la brosse s'étend longitudinalement sur toute la hauteur respective du montant ou du profilé longitudinal entre la traverse supérieure et la traverse inférieure du dormant.

Selon la première alternative de la présente invention, le profil du montant de l'ouvrant comporte sur une portion de sa hauteur à partir de l'extrémité basse dudit montant de l'ouvrant, au moins une partie de sa surface qui est arrondie selon au moins un arc de cercle horizontal ayant pour centre l'axe de rotation de la liaison pivot, le dormant comportant une traverse inférieure à battue, et les moyens d'étanchéité comportant une pièce d'étanchéité souple fixée d'une part à la battue de ladite traverse inférieure et d'autre part respectivement au montant du dormant ou au profilé longitudinal, ladite pièce d'étanchéité souple comportant un profil arrondi incurvé complémentaire de la partie arrondie de la surface du profil du montant de l'ouvrant de sorte que la partie arrondie de la surface du profil du montant de l'ouvrant sollicite en compression ledit profil arrondi incurvé de la pièce d'étanchéité souple lorsque ledit ouvrant obstrue l'ouverture du dormant.

L'extrémité basse du montant de l'ouvrant est l'extrémité du montant de l'ouvrant la plus proche de la traverse inférieure de l'ouvrant.

La compression de la pièce d'étanchéité souple par la partie arrondie de la surface du profil du montant de l'ouvrant lorsque ledit ouvrant obstrue l'ouverture du dormant, améliore l'étanchéité de la menuiserie entre le montant du dormant et le montant de l'ouvrant qui sont du côté de la liaison pivot sur une portion de la hauteur du montant de l'ouvrant à partir de son extrémité basse, mais aussi entre la battue de la traverse inférieure du dormant et ledit montant de l'ouvrant.

Selon un mode de réalisation, ladite partie de la surface du profil du montant de l'ouvrant qui est arrondie correspond à toute la surface du profil du montant de l'ouvrant sur ladite portion de sa hauteur à partir de l'extrémité basse dudit montant de l'ouvrant.

Selon la seconde alternative de la présente invention, le profil du montant de l'ouvrant comporte sur une portion de sa hauteur à partir de l'extrémité basse dudit montant de l'ouvrant, au moins une partie de sa surface qui est arrondie selon une courbe formée d'au moins deux arcs de cercles horizontaux de rayon différent, le dormant comportant une traverse inférieure à battue, et les moyens d'étanchéité comportant une pièce d'étanchéité souple fixée d'une part à la battue de ladite traverse inférieure et d'autre part respectivement au montant du dormant ou au profilé longitudinal, ladite pièce d'étanchéité souple comportant un profil arrondi incurvé complémentaire de la partie arrondie de la surface du profil du montant de l'ouvrant de sorte que la partie arrondie de la surface du profil du montant de l'ouvrant sollicite en compression ledit profil arrondi incurvé de la pièce d'étanchéité souple lorsque ledit ouvrant obstrue l'ouverture du dormant. Ainsi, le long de la courbe que forment ces deux arcs, la distance horizontale entre la surface arrondie du profil du montant et l'axe de rotation de la liaison pivot varie.

Dans un mode de réalisation particulier, les moyens d'étanchéité comportent un joint d'étanchéité d'angle comportant une première partie de joint longitudinale et une deuxième partie de joint longitudinale perpendiculaires entre elles, ladite première partie de joint étant fixée respectivement au montant du dormant ou au profilé longitudinal et la deuxième partie de joint longitudinale étant fixée à une traverse supérieure du dormant, ledit joint d'étanchéité d'angle et le montant de l'ouvrant étant configurés de sorte que le profil du montant de l'ouvrant sollicite en compression la première partie longitudinale selon un axe parallèle au plan d'ouverture et une face du montant de l'ouvrant sollicite en compression la deuxième partie longitudinale selon un axe perpendiculaire au plan d'ouverture, lorsque ledit ouvrant obstrue l'ouverture du dormant.

Le joint d'étanchéité d'angle permet d'améliorer l'étanchéité de la menuiserie entre le montant de l'ouvrant et le montant du dormant qui sont du côté de la liaison pivot du fait de la compression de la première partie de joint longitudinale, et entre ledit montant de l'ouvrant et la traverse supérieure du dormant du fait de la compression de la deuxième partie de joint longitudinale.

Selon une variante de réalisation, le joint d'étanchéité d'angle permet d'améliorer l'étanchéité de la menuiserie entre le montant de l'ouvrant et le montant du dormant qui sont du côté de la liaison pivot du fait de la compression de la première partie de joint longitudinale, et entre la traverse supérieure de l'ouvrant et la traverse supérieure du dormant du fait de la compression de la deuxième partie de joint longitudinale.

Dans un mode de réalisation particulier, l'axe de rotation de la liaison pivot passe par une traverse supérieure et une traverse inférieure du dormant et est dans le plan médian vertical du dormant et de l'ouvrant qui relie leurs montants respectifs ou est décalé par rapport audit plan médian et parallèle à ce dernier.

Dans un mode de réalisation particulier, les moyens d'étanchéité de la menuiserie objet de la présente invention comportent en outre au moins un joint d'étanchéité supplémentaire étendu le long de la traverse inférieure du dormant, par exemple le long de la battue lorsque ladite traverse inférieure comporte une battue, un joint d'étanchéité supplémentaire étendu le long de la traverse supérieure du dormant et un joint d'étanchéité supplémentaire étendu le long du montant autre que celui le plus proche de la liaison pivot, l'ouvrant et lesdits joints d'étanchéité supplémentaires étant configurés de sorte que l'ouvrant sollicite lesdits joints d'étanchéité supplémentaire en compression selon un axe perpendiculaire au plan d'ouverture lorsque ledit ouvrant obstrue l'ouverture du dormant.

### Présentation des figures

L'invention sera mieux comprise à la lecture de la description suivante, donnée à titre d'exemple nullement limitatif, et faite en se référant aux figures qui représentent :
- Figure 1 : une vue du dessus d'une coupe transversale horizontale du montant du dormant le plus proche de la liaison pivot d'une menuiserie selon un mode de réalisation de la présente invention, ledit montant du dormant étant abouté à la traverse inférieure du dormant.
- Figure 2 : une vue de la partie basse d'un montant du dormant le plus proche de la liaison pivot d'une menuiserie selon un mode de réalisation de la présente invention, ledit montant du dormant étant abouté à la traverse inférieure du dormant.
- Figure 3 : une vue de la pièce d'étanchéité souple isolée selon un mode de réalisation de la menuiserie objet de la présente invention.
- Figure 4 : une vue de la partie basse du profil du montant de l'ouvrant selon un mode de réalisation de la présente invention.
- Figure 5 : une vue de la partie basse du profil du montant de l'ouvrant sollicitant en compression la pièce d'étanchéité souple selon un mode de réalisation de la menuiserie objet de la présente invention.
- Figure 6 : une vue du joint d'étanchéité d'angle isolé selon un mode de réalisation de la menuiserie objet de la présente invention.
- Figure 7 : une vue de la partie haute du montant du dormant le plus proche de la liaison pivot d'une menuiserie selon un mode de réalisation de la présente invention, ladite menuiserie comportant un joint d'étanchéité d'angle fixé d'une part audit montant du dormant ou à un profilé longitudinal fixé au dormant et d'autre part à la traverse supérieure du dormant.

### Description détaillée de l'invention

On note dès à présent que les figures ne sont pas à l'échelle.

De manière plus générale, la portée de la présente invention ne se limite pas aux modes de réalisation décrits ci-dessus à titre d'exemples non limitatifs, mais s'étend au contraire à toutes les modifications à la portée de l'homme de l'art. Chaque caractéristique d'un mode de réalisation peut être mise en œuvre isolément ou combinée à toute autre caractéristique de tout autre mode de réalisation de manière avantageuse.

Pour la suite de la description de la présente invention il est rappelé qu'un ouvrant et un dormant comportent généralement chacun un cadre formé de deux montants et deux traverses (supérieure et inférieure) aboutés les uns aux autres. La traverse inférieure du dormant et aussi parfois appelée seuil.

La figure 1 illustre une vue du dessus d'une coupe transversale horizontale du montant **20** du dormant le plus proche de la liaison pivot d'une menuiserie selon un mode de réalisation de la présente invention.

Une menuiserie selon la présente invention comporte un dormant définissant une ouverture dans un plan d'ouverture et un ouvrant configuré pour obturer de façon réversible ladite ouverture, ledit ouvrant étant articulé selon une liaison pivot au niveau d'un montant **21** de l'ouvrant (figures 4 et 5) par rapport audit dormant. De préférence, le plan d'ouverture est vertical. La liaison pivot comprend entre autres un pivot **22** sur lequel repose ledit montant 21 de l'ouvrant, ladite liaison pivot étant configurée pour permettre au montant 21 de l'ouvrant d'effectuer une rotation autour d'un axe Y vertical de rotation (figure 2) passant par le centre du pivot 22. Dans un mode de réalisation et comme illustré en figures 1 et 2, l'axe Y vertical de rotation n'est pas compris dans le plan médian vertical du dormant qui relie le montant 20 du dormant le plus proche de la liaison pivot à l'autre montant du dormant (non illustré sur les figures). En effet, l'axe Y est décalé par rapport audit plan médian entre la traverse supérieure **23** (figure 7) et la traverse inférieure **24** du dormant de la menuiserie.

La menuiserie de la présente invention comporte des moyens d'étanchéité entre le dormant et l'ouvrant. Selon un mode de réalisation particulier les moyens d'étanchéité comportent un joint **25** d'étanchéité fixé directement au montant 20 du dormant le plus proche de la liaison pivot (la fixation directement au montant 20 n'est pas illustrée en figure 1) ou, comme illustré sur la figure 1 et la figure 2, fixé audit montant 20 du dormant par l'intermédiaire d'un profilé **26** longitudinal fixé audit montant 20 du dormant et s'étendant longitudinalement sur au moins une partie de la hauteur dudit montant 20 du dormant. Le joint 25 d'étanchéité peut être fixé au montant 20 du dormant ou au profilé 26 longitudinal par l'intermédiaire d'une rainure **27** dans laquelle, par exemple, le joint 25 d'étanchéité se glisse ou se clippe. De préférence et selon le mode de réalisation illustré en figures 1 et 2, le profilé 26 longitudinal s'étend sur toute la hauteur du montant 21 du dormant entre la traverse supérieure 23 et la traverse inférieure 24 du dormant de la menuiserie.

Le joint 25 d'étanchéité s'étend longitudinalement sur au moins une partie de la hauteur respective du montant 20 du dormant ou du profilé 26 longitudinal. Selon le mode de réalisation illustré en figure 1, le joint 25 d'étanchéité s'étend sur toute la hauteur du profilé 26 longitudinal entre la traverse supérieure 25 (figure 7) et la traverse inférieure 26 du dormant de la menuiserie.

Le joint 25 d'étanchéité est en élastomère, un élastomère préféré étant l'éthylène-propylène-diène (EPDM).

Le joint 25 d'étanchéité comporte une lèvre **28** d'étanchéité flexible. Cette lèvre 28 s'étend longitudinalement sur une partie de la longueur du joint 25 d'étanchéité, de préférence sur toute la longueur dudit joint 25. Une telle lèvre 28 permet d'améliorer l'étanchéité du joint 25 lorsque celui-ci est sollicité en compression par l'ouvrant.

Le joint 25 d'étanchéité et le profil **29** (figure 4) du montant 21 de l'ouvrant sont configurés de sorte que le profil 29 du montant 21 de l'ouvrant sollicite ledit joint 25 d'étanchéité en compression selon un axe X parallèle au plan d'ouverture lorsque ledit ouvrant obstrue l'ouverture du dormant. L'axe X est de préférence horizontal. Le profil 29 du montant 21 de l'ouvrant correspond à la partie du montant 21 de l'ouvrant face au dormant, plus précisément, lorsque l'ouvrant obture l'ouverture du dormant, on peut considérer que le profil 29 du montant 21 de l'ouvrant, s'il est plat, s'inscrit dans un plan perpendiculaire au plan d'ouverture. Le profil 29 du montant 21 de l'ouvrant sollicite le joint 25 d'étanchéité en compression sur toute la longueur dudit joint 25.

En effet, lorsque l'ouvrant obstrue l'ouverture du dormant (lorsque la porte ou porte-fenêtre est fermée), une surface **30** du profil 29 du montant 21 de l'ouvrant sollicite le joint 25 d'étanchéité en compression sur toute la longueur dudit joint 25 de sorte à créer une zone de contact étanche entre ladite surface 30 et ledit joint 25 d'étanchéité. De préférence, cette surface 30 du profil 29 du montant 21 de l'ouvrant est plane et s'étend selon un plan vertical perpendiculaire au plan d'ouverture.

Les moyens d'étanchéité de la menuiserie comportent en outre une brosse **31** fixée respectivement au montant 20 du dormant ou, comme illustré en figures 1 et 2, au profilé 26 longitudinal fixé audit montant 20 du dormant. La brosse 31 s'étend longitudinalement sur au moins une partie de la hauteur respective du profilé 26 longitudinal de façon parallèle au joint d'étanchéité.

Selon un mode de réalisation, le profil 29 du montant 21 de l'ouvrant comporte sur une portion de sa hauteur à partir de l'extrémité basse dudit montant 21 de l'ouvrant (figure 4), au moins une partie **32** de sa surface qui est arrondie selon au moins un arc de cercle horizontal. Cet arc de cercle horizontal a pour centre l'axe Y de rotation de la liaison pivot. Selon un autre mode de réalisation, la partie 32 de la surface du profil 29 du montant 21 de l'ouvrant est arrondie selon une courbe formée d'au moins deux arcs de cercle horizontaux de rayon différent.

Dans ces modes de réalisation dans lesquels le profil 29 du montant 21 de l'ouvrant comporte sur une portion de sa hauteur à partir de l'extrémité basse dudit montant 21 de l'ouvrant, au moins une partie 32 de sa surface qui est arrondie, le dormant comporte une traverse inférieure 24 à battue **33,** et les moyens d'étanchéité comportent une pièce **34** d'étanchéité souple. Une telle pièce 34 d'étanchéité souple isolée du reste de la menuiserie est illustré en figure 3. La pièce 34 d'étanchéité souple comporte un profil **35** arrondi incurvé. Le profil 35 arrondi incurvé de la pièce 34 d'étanchéité souple est complémentaire de la partie 32 arrondie de la surface du profil 21 du montant de l'ouvrant (figure 5) de sorte que la partie 32 arrondie de la surface du profil 21 du montant de l'ouvrant sollicite en compression ledit profil 35 arrondi incurvé de la pièce 34 d'étanchéité souple lorsque ledit ouvrant obstrue l'ouverture du dormant. Ainsi, selon le mode de réalisation, le profil 35 arrondi incurvé de la pièce 34 d'étanchéité souple est arrondi soit selon au moins un arc de cercle horizontal ayant pour centre l'axe Y de rotation de la liaison pivot, soit selon au moins deux arcs de cercles horizontaux de rayon différent.

Comme montré en figures 1, ladite pièce 34 d'étanchéité souple est fixé d'une part à la battue 33 de la traverse inférieure 24, et d'autre part au profilé 26 longitudinal. Selon un exemple de réalisation, la partie de la pièce 34 d'étanchéité souple fixée à la battue 33 est configurée pour être en contact avec un joint d'étanchéité supplémentaire étendu sur au moins une partie de la longueur de la battue 33 de la traverse inférieure 24 du dormant, le dit joint d'étanchéité supplémentaire étant configuré pour être sollicité en compression par la traverse inférieure de l'ouvrant selon un axe perpendiculaire au plan d'ouverture, lorsque l'ouvrant obstrue l'ouverture du dormant.

Selon un exemple de réalisation, la pièce 34 d'étanchéité souple comporte une extension supérieure **36** longitudinale configurée pour venir au contact d'une extrémité du joint 25 d'étanchéité et assurer l'étanchéité de cette zone de contact. L'étanchéité de la menuiserie est alors améliorée. Cette extension supérieure 36 peut comporter un téton **37** autour duquel la lèvre 28 d'étanchéité est configurée pour au moins partiellement s'enrouler, notamment lorsque le profil 29 du montant 21 de l'ouvrant sollicite ledit joint 25 d'étanchéité (et donc la lèvre 28 d'étanchéité) en compression selon un axe parallèle au plan d'ouverture.

Dans un mode de réalisation particulier de la menuiserie objet de la présente invention, les moyens d'étanchéité comportent un joint **38** d'étanchéité d'angle comportant une première partie **39** de joint longitudinale et une deuxième partie **40** de joint longitudinale perpendiculaires entre elles. Un joint d'étanchéité d'angle selon un exemple de réalisation est illustré en figure 6. Le joint 38 d'étanchéité d'angle peut être en forme de T comme illustré en figure 6 ou en forme de L (non illustré).

La première partie 39 de joint est fixée respectivement au montant 20 du dormant ou au profilé 26 longitudinal. Selon l'exemple e réalisation illustré en figure 7, la première partie 39 de joint est fixée au profilé 26 longitudinal. La deuxième partie 40 de joint longitudinale est fixée à la traverse supérieure 23 du dormant. Le joint 38 d'étanchéité d'angle et le montant 21 de l'ouvrant sont configurés de sorte que le profil 29 du montant 21 de l'ouvrant sollicite en compression la première partie 39 longitudinale selon un axe X' parallèle au plan d'ouverture et une face **41** (figure 4 et 5) du montant 21 de l'ouvrant sollicite en compression la deuxième partie 40 longitudinale selon un axe Z perpendiculaire au plan d'ouverture, lorsque ledit ouvrant obstrue l'ouverture du dormant. De préférence, les axes X' et Z sont horizontaux. Selon un exemple de réalisation la surface 30 du profil 29 du montant 21 de l'ouvrant qui sollicite le joint 25 d'étanchéité en compression, sollicite en outre en compression la première partie 39 longitudinale selon l'axe X'. Ainsi les axes X et X' sont parallèles.

Selon un exemple de réalisation, une extrémité de la première partie 39 longitudinale est configurée pour être au contact d'une extrémité du joint 25 d'étanchéité et assurer l'étanchéité de cette zone de contact. L'étanchéité de la menuiserie est alors améliorée. L'extrémité du joint 25 d'étanchéité étant en contact avec une extrémité de la première partie 39 longitudinale est l'extrémité du joint 25 d'étanchéité opposée à l'extrémité du joint 25 d'étanchéité qui est en contact avec l'extension supérieure 36 longitudinale de la pièce 34 d'étanchéité souple lorsque la menuiserie comporte une telle pièce 34 d'étanchéité souple.

L'autre extrémité de la première partie 39 longitudinale est configurée pour être en contact avec la traverse supérieure 23 du dormant de la menuiserie.

Les deux extrémités de la première partie 39 longitudinale du joint 38 d'étanchéité d'angle peuvent chacune comporter un téton **42.** La lèvre 28 d'étanchéité est configurée pour s'enrouler au moins partiellement autour du téton 42 que comporte l'extrémité de la première partie 39 qui est configurée pour être en contact avec une extrémité du joint 25 d'étanchéité, notamment lorsque le profil 29 du montant 21 de l'ouvrant sollicite en compression le joint 25 d'étanchéité (et donc la lèvre 28 d'étanchéité) et la première partie 29 longitudinale selon un axe parallèle au plan d'ouverture. Le téton 42 que comporte l'autre extrémité peut être configuré pour coopérer avec une cavité dans la traverse supérieure 23.

Une extrémité de la deuxième partie 40 du joint 38 d'étanchéité d'angle peut comporter un téton **43.** Ce téton 43 est configuré pour coopérer avec une cavité dans l'extrémité d'un joint **44** d'étanchéité supplémentaire étendue sur au moins une partie de la longueur de la traverse supérieure 23 du dormant, le dit joint 44 d'étanchéité supplémentaire étant configuré pour être sollicité en compression par la traverse supérieure de l'ouvrant selon un axe perpendiculaire au plan d'ouverture, lorsque l'ouvrant obstrue l'ouverture du dormant.

## Revendications

1. Menuiserie comportant un dormant définissant une ouverture dans un plan d'ouverture et un ouvrant configuré pour obturer de façon réversible ladite ouverture, ledit ouvrant étant articulé selon une liaison pivot au niveau d'un montant (21) de l'ouvrant par rapport audit dormant, ladite menuiserie comportant en outre des moyens d'étanchéité entre le dormant et l'ouvrant, lesdits moyens d'étanchéité comportant un joint (25) d'étanchéité fixé directement au montant (20) du dormant le plus proche de la liaison pivot ou fixé audit montant (20) du dormant par l'intermédiaire d'un profilé (26) longitudinal fixé audit montant (20) du dormant et s'étendant longitudinalement sur au moins une partie de la hauteur dudit montant (20) du dormant, ledit joint (25) d'étanchéité s'étendant longitudinalement sur au moins une partie de la hauteur respective du montant (20) du dormant ou du profilé (26) longitudinal, ledit joint (25) d'étanchéité et le profil dudit montant (21) de l'ouvrant étant configurés de sorte que le profil (29) du montant (21) de l'ouvrant sollicite ledit joint (25) d'étanchéité en compression selon un axe X parallèle au plan d'ouverture lorsque ledit ouvrant obstrue l'ouverture du dormant, où le profil (29) du montant (21) de l'ouvrant comporte sur une portion de sa hauteur à partir de l'extrémité basse dudit montant (21) de l'ouvrant, au moins une partie (32) de sa surface qui est arrondie selon au moins un arc de cercle horizontal ayant pour centre l'axe Y de rotation de la liaison pivot ou selon une courbe formée d'au moins deux arcs de cercles horizontaux de rayon différent, le dormant comportant une traverse inférieure (24) à battue (33), et les moyens d'étanchéité comportant une pièce (34) d'étanchéité souple fixée d'une part à la battue (33) de ladite traverse inférieure (24) et d'autre part respectivement au montant (20) du dormant ou au profilé (26) longitudinal, ladite pièce (34) d'étanchéité souple comportant un profil (35) arrondi incurvé complémentaire de la partie (32) arrondie de la surface du profil (29) du montant (21) de l'ouvrant de sorte que la partie (32) arrondie de la surface du profil (29) du montant (21) de l'ouvrant sollicite en compression ledit profil (35) arrondi incurvé de la pièce (34) d'étanchéité souple lorsque ledit ouvrant obstrue l'ouverture du dormant.

2. Menuiserie selon la revendication 1, dans laquelle le joint (25) d'étanchéité s'étend sur toute la hauteur respective du montant (20) du dormant ou du profilé (26) longitudinal entre une traverse supérieure (23) et une traverse inférieure (24) du dormant de la menuiserie.

3. Menuiserie selon l'une quelconque des revendications 1 à 2, dans laquelle le joint (25) d'étanchéité comporte une lèvre (28) d'étanchéité flexible.

4. Menuiserie selon l'une quelconque des revendications 1 à 3, dans laquelle le joint (25) d'étanchéité est en élastomère.

5. Menuiserie selon l'une quelconque des revendications 1 à 4, dans laquelle les moyens d'étanchéité comportent en outre au moins une brosse (31) fixée respectivement au montant (20) du dormant ou au profilé (26) longitudinal fixé audit montant (20) du dormant, ladite brosse (31) s'étendant longitudinalement sur au moins une partie de la hauteur respective du montant (20) du dormant ou du profilé (26) longitudinal de façon parallèle au joint (25) d'étanchéité.

6. Menuiserie selon l'une quelconque des revendications 1 à 5, dans laquelle la partie (32) de la surface du profil (29) du montant (21) de l'ouvrant qui est arrondie correspond à toute la surface du profil (29) du montant (21) de l'ouvrant sur ladite portion de sa hauteur à partir de l'extrémité basse dudit montant (21) de l'ouvrant.

7. Menuiserie selon l'une quelconque des revendications 1 à 6, dans laquelle les moyens d'étanchéité comportent un joint (38) d'étanchéité d'angle comportant une première partie (39) de joint longitudinale et une deuxième partie (40) de joint longitudinale perpendiculaires entre elles, ladite première partie (39) de joint étant fixée respectivement au montant (20) du dormant ou au profilé (26) longitudinal et la deuxième partie (40) de joint longitudinale étant fixée à la traverse supérieure (23) du dormant, ledit joint (38) d'étanchéité d'angle et le profil (29) du montant (21) de l'ouvrant étant configurés de sorte que le profil (29) du montant (21) de l'ouvrant sollicite en compression la première partie (39) longitudinale selon un axe X' parallèle au plan d'ouverture et une face du montant (21) de l'ouvrant sollicite en compression la deuxième partie (40) longitudinale selon un axe Z perpendiculaire au plan d'ouverture, lorsque ledit ouvrant obstrue l'ouverture du dormant.

8. Menuiserie selon l'une quelconque des revendications 1 à 7, dans laquelle l'axe Y de rotation de la liaison pivot passe par une traverse supérieure (23) et une traverse inférieure (24) du dormant et est dans le plan médian vertical du dormant et de l'ouvrant qui relie leurs montants (20, 21) respectifs ou est décalé par rapport audit plan médian et parallèle à ce dernier.

## Patentansprüche

1. Tischlerprodukt, einen Rahmen, der eine Öffnung in einer Öffnungsebene definiert, und einen Öffnungsflügel beinhaltend, der konfiguriert ist, um die Öffnung auf eine reversible Weise abzudecken, wobei der Öffnungsflügel gemäß einer Drehzapfenverbindung im Bereich eines Holms (21) des Öffnungsflügels in Bezug zu dem Rahmen angelenkt ist, wobei das Tischlerprodukt weiter Dichtmittel zwischen dem Rahmen und dem Öffnungsflügel beinhaltet, wobei die Dichtmittel eine Dichtung (25) beinhalten, die direkt an dem Holm (20) des der Drehzapfenverbindung am nächsten gelegenen Rahmens befestigt ist, oder anhand eines Längsprofils (26), das an dem Holm (20) des Rahmens befestigt ist, und sich längs über mindestens einen Teil der Höhe des Holms (20) des Rahmens erstreckt, an dem Holm (20) des Rahmens befestigt ist, wobei sich die Dichtung (25) längs über mindestens einen Teil der jeweiligen Höhe des Holms (20) des Rahmens oder des Längsprofils (26) erstreckt, wobei die Dichtung (25) und das Profil des Holms (21) des Öffnungsflügels derart konfiguriert sind, dass das Profil (29) des Holms (21) des Öffnungsflügels die Dichtung (25) entlang einer Achse X parallel zur Öffnungsebene in Kompression versetzt, wenn der Öffnungsflügel die Öffnung des Rahmens versperrt,
wobei das Profil (29) des Holms (21) des Öffnungsflügels auf einem Abschnitt seiner Höhe ab dem unteren Ende des Holms (21) des Öffnungsflügels mindestens einen Teil (32) seiner Oberfläche beinhaltet, der entlang mindestens eines horizontalen Kreisbogens, der die Drehachse Y der Drehzapfenverbindung als Zentrum aufweist, oder entlang einer Kurve, die aus mindestens zwei horizontalen Kreisbögen mit unterschiedlichem Radius abgerundet ist, wobei der Rahmen eine untere Traverse (24) mit Falz (33) beinhaltet und die Dichtmittel ein elastisches Dichtstück (34) beinhalten, das einerseits in dem Falz (33) der unteren Traverse (24) und andererseits jeweils an dem Holm (20) des Rahmens oder am Längsprofil (26) befestigt ist, wobei das elastische Dichtstück (34) ein zu dem abgerundeten Teil (32) der Oberfläche des Profils (29) des Holms (21) des Öffnungsflügels ergänzendes abgerundetes gebogenes Profil (35) beinhaltet, sodass der abgerundete Teil (32) der Oberfläche des Profils (29) des Holms (21) des Öffnungsflügels das abgerundete gebogene Profil (35) des elastischen Dichtstücks (34) in Kompression versetzt, wenn der Öffnungsflügel die Öffnung des Rahmens versperrt.

2. Tischlerprodukt nach Anspruch 1, wobei sich die Dichtung (25) über die jeweilige gesamte Höhe des Holms (20) des Rahmens oder des Längsprofils (26) zwischen einer oberen Traverse (23) und einer unteren Traverse (24) des Rahmens des Tischlerprodukts erstreckt.

3. Tischlerprodukt nach einem der Ansprüche 1 bis 2, wobei die Dichtung (25) eine elastische Dichtlippe (28) beinhaltet.

4. Tischlerprodukt nach einem der Ansprüche 1 bis 3, wobei die Dichtung (25) aus Elastomer ist.

5. Tischlerprodukt nach einem der Ansprüche 1 bis 4, wobei die Dichtmittel weiter mindestens eine Bürste (31) beinhalten, die jeweils an dem Holm (20) des Rahmens oder am Längsprofil (26), das an dem Holm (20) des Rahmens befestigt ist, befestigt ist, wobei sich die Bürste (31) längs über mindestens einen Teil der jeweiligen Höhe des Holms (20) des Rahmens oder des Längsprofils (26) in einer Weise parallel zu der Dichtung (25) erstreckt.

6. Tischlerprodukt nach einem der Ansprüche 1 bis 5, wobei der Teil (32) der Oberfläche des Profils (29) des Holms (21) des Öffnungsflügels, der abgerundet ist, der gesamten Oberfläche des Profils (29) des Holms (21) des Öffnungsflügels auf dem Abschnitt seiner Höhe ab dem unteren Ende des Holms (21) des Öffnungsflügels entspricht.

7. Tischlerprodukt nach einem der Ansprüche 1 bis 6, wobei die Dichtmittel eine Winkeldichtung (38) beinhalten, die einen ersten Teil (39) einer Längsdichtung und einen zweiten Teil (40) einer Längsdichtung, senkrecht zueinander, beinhaltet, wobei der erste Dichtungsteil (39) jeweils an dem Holm (20) des Rahmens oder an dem Längsprofil (26) befestigt ist, und der zweite Teil (40) einer Längsdichtung an der oberen Traverse (23) des Rahmens befestigt ist, wobei die Winkeldichtung (38) und das Profil (29) des Holms (21) des Öffnungsflügels derart konfiguriert sind, dass das Profil (29) des Holms (21) des Öffnungsflügels den ersten Längsteil (39) entlang einer Achse X' parallel zu der Öffnungsebene in Kompression versetzt und eine Seite des Holms (21) des Öffnungsflügels den zweiten Längsteil (40) entlang einer Achse Z senkrecht zu der Öffnungsebene in Kompression versetzt, wenn der Öffnungsflügel die Öffnung des Rahmens versperrt.

8. Tischlerprodukt nach einem der Ansprüche 1 bis 7, wobei die Drehachse Y der Drehzapfenverbindung durch eine obere Traverse (23) und eine untere Traverse (24) des Rahmens verläuft und in der vertikalen Mittenebene des Rahmens und des Öffnungsflügels ist, die deren jeweilige Holme (20, 21) verbindet, oder in Bezug auf die Mittenebene versetzt, und parallel zu dieser Letzteren ist.

## Claims

1. Joinery comprising a frame that defines an opening in an aperture plane and a sash configured to reversibly obstruct said opening, said sash being hinged along a pivot connection on a stile (21) of the sash in relation to said frame, said joinery further comprising sealing means between the frame and the sash, said sealing means comprising a seal (25) fixed directly to the side jamb (20) of the frame that is the closest of the pivot connection or fixed to said side jamb (20) of the frame by the intermediary of a longitudinal profile (26) fixed to said side jamb (20) of the frame and extending longitudinally over at least one portion of the height of said side jamb (20) of the frame, said seal (25) extending longitudinally over at least one portion of the respective height of the side jamb (20) of the frame or of the longitudinal profile (26), said seal (25) and the profile of said stile (21) of the sash being configured in such a way that the profile (29) of the stile (21) of the sash urges said seal (25) in compression along an axis X parallel to the aperture plane when said sash obstructs the opening of the frame, wherein the profile (29) of the stile (21) of the sash comprises over a portion of its height from the low end of said stile (21) of the sash, at least one portion (32) of its surface that is rounded according to at least one horizontal arc of a circle having for centre the axis Y of rotation of the pivot connection or according to a curve formed from at least two horizontal arcs of a circle of a different radius, the frame comprising a sill (24) with a connector (33), and the sealing means comprising a flexible sealing element (34) fixed on the one hand to the connector (33) of said sill (24) and on the other hand respectively to the side jamb (20) of the frame or to the longitudinal profile (26), said flexible sealing element (34) comprising a curved rounded profile (35) complementary to the rounded portion (32) of the surface of the profile (29) of the stile (21) of the sash in such a way that the rounded portion (32) of the surface of the profile (29) of the stile (21) of the sash urges in compression said curved rounded profile (35) of the flexible sealing element (34) when said sash obstructs the opening of the frame.

2. Joinery according to claim 1, wherein the seal (25) extends over the entire respective height of the side jamb (20) of the frame or of the longitudinal profile (26) between a head jamb (23) and a sill (24) of the frame of the joinery.

3. Joinery according to any of claims 1 to 2, wherein the seal (25) comprises a flexible sealing lip (28).

4. Joinery according to any of claims 1 to 3, wherein the seal (25) is made of elastomer.

5. Joinery according to any of claims 1 to 4, wherein the sealing means further comprise at least one brush (31) fixed respectively to the side jamb (20) of the frame or to the longitudinal profile (26) fixed to said side jamb (20) of the frame, said brush (31) extending longitudinally over at least one portion of the respective height of the side jamb (20) of the frame or of the longitudinal profile (26) parallel to the seal (25).

6. Joinery according to any of claims 1 to 5, wherein the portion (32) of the surface of the profile (29) of the stile (21) of the sash which is rounded corresponds to the entire surface of the profile (29) of the stile (21) of the sash on said portion of its height from the low end of said stile (21) of the sash.

7. Joinery according to any of claims 1 to 6, wherein the sealing means comprise an angle seal (38) comprising a first longitudinal seal portion (39) and a second longitudinal seal portion (40) perpendicular to each other, said first seal portion (39) being fixed respectively to the side jamb (20) of the frame or to the longitudinal profile (26) and the second longitudinal seal portion (40) being fixed to the head jamb (23) of the frame, said angle seal (38) and the profile (29) of the stile (21) of the sash being configured in such a way that the profile (29) of the stile (21) of the sash urges in compression the first longitudinal portion (39) along an axis X' parallel to the aperture plane and a face of the stile (21) of the sash urges in compression the second longitudinal portion (40) along an axis Z perpendicular to the aperture plane, when said sash obstructs the opening of the frame.

8. Joinery according to any of claims 1 to 7, wherein the axis Y of rotation of the pivot connection passes through a head jamb (23) and a sill (24) of the frame and is in the vertical median plane of the frame and of the sash that connects their respective side jamb/stile (20, 21) or is offset with respect to said median plane and parallel to the latter.
